# EUROPÄISCHE PATENTSCHRIFT

(11) **EP 0 406 881 B1**
(45) Veröffentlichungstag und Bekanntmachung des Hinweises auf die Patenterteilung: **01.06.1994**
(21) Anmeldenummer: 90112932.0
(22) Anmeldetag: 06.07.1990
(51) Int. Cl.: A63F 9/12

(54) **Spielzeug aus mehreren zusammensetzbaren und miteinander verbindbaren Einzelelementen**
Toy, consisting of several dismantleable and connectable elements
Jeu, consistant en plusieurs éléments démontables et emboîtables

(30) Priorität: 07.07.1989 IT 2113189
(43) Veröffentlichungstag der Anmeldung: 09.01.1991
(73) Patentinhaber: Gorio, Francesco Maria, I-25100 Brescia (IT)
(72) Erfinder: Gorio, Francesco Maria, I-25100 Brescia (IT)
(74) Vertreter: Nöth, Heinz, Dipl.-Phys.

(56) Entgegenhaltungen:
- EP-A- 0 295 787
- FR-A- 2 136 897
- GB-A- 2 176 411
- US-A- 1 409 082

## Beschreibung

Die Erfindung betrifft ein Spielzeug nach dem Oberbegriff des Patentanspruchs 1. Bei einem derartigen, aus der GB-A-2 176 411 bekannten Spielzeug können Sätze von Einzelelementen, die jeweils aus kalottenförmig gewölbten Plättchen viereckigen Querschnitts mit je Satz unterschiedlicher Breite bestehen, zu einem Globus zusammengefügt werden. Hierzu sind an den Nord und Süd gerichteten Stirnflächen der Einzelelemente Zungen bzw. Bohrungen zur Aufnahme dieser Zungen und an den West und Ost gerichteten Stirnflächen der Einzelelemente je Einzelelement jeweils zueinander versetzte Flansche angeformt, die im zusammengefügten Zustand durch entsprechende, an den Flanschen angeordnete Vorsprünge sich miteinander verhaken.

Aus der US-A-1,409,082 ist schließlich ein Spielzeug bekannt, bei dem mehrere Einzelelemente, die aus pyramidenförmigen Blöcken mit mehreckigem Querschnitt bestehen, zu einem runden Spielzeugkörper, der gleichfalls einen Globus darstellen kann, zusammengefügt werden. Hierzu sind an den Seitenflächen der Einzelelemente Verbindungsmittel in Form von jeweils zwei Löchern und entsprechend ausgebildeten Stiften an benachbarten, zusammenzufügenden Seitenflächen in gleicher Anordnung an den jeweiligen Einzelelementen vorgesehen.

Die Aufgabe der Erfindung besteht darin, ein Spielzeug der eingangs genannten Art zu schaffen, bei dem im Verlauf des Zusammenbaus des Spielzeugkörpers sich erhöhende Anforderungen an die Geschicklichkeit des Benutzers gestellt werden.

Diese Aufgabe wird erfindungsgemäß durch die kennzeichnenden Merkmale des Anspruchs 1 gelöst. Die Unteransprüche kennzeichnen Weiterbildungen der Erfindung. In vorteilhafter Weise wird durch die Erfindung ein Spielzeug aus zusammensetzbaren, insbesondere zusammensteckbaren und gegebenenfalls durch Einrasten zu verbindenden Elementen (Puzzleteilen) geschaffen, das einerseits eine äußerst große Zahl von Kombinationen bietet, andererseits jedoch mit einer begrenzten Zahl von Einzelelementen ausgeführt werden kann, die bei Zusammensetzen zu einem Gegenstand, insbesondere mit Kugelform, kombiniert werden können.

Ein weiterer Vorteil ist, daß das Spielzeug besonders angenehm und vielseitig ist, und außerdem beim Zusammensetzen der Einzelteile die Geschicklichkeit des Spielers bzw. der Spieler auf eine ernsthafte Probe gestellt wird.

Ein bevorzugtes Ausführungsbeispiel der Erfindung ist ein Spielzeug mit durch Zusammenfügen von zu verbindenden Einzelteilen (Puzzleteilen), die zu einem blockförmigen, insbesondere kugelförmigen Gegenstand, der bevorzugt die Form eines Fußbals haben kann, zusammengesetzt werden können. Die Einzelteile werden von einer ersten Anzahl (erster Satz) von pyramidenförmigen, insbesondere pyramidenstumpfförmigen Elementen mit sechseckiger Basis und einer zweiten Anzahl (zweiter Satz) von pyramidenförmigen, insbesondere pyramidenstumpfförmigen Elementen mit fünfeckiger Basis gebildet. Die pyramidenförmigen Elemente bilden Puzzleblöcke, welche in der Weise aneinander gefügt werden können, daß jeder Puzzleblock mit fünfeckiger Basis von Puzzleblöcken mit sechseckiger Basis eingeschlossen wird. Hierzu haben die seitlichen Flächen der genannten Puzzleblöcke Verbindungsmittel für die gegenseitige Verbindung, insbesondere Steckverbindung der genannten Blöcke. Im zusammengesetzten Zustand bilden die Basisflächen der Puzzleblöcke, d. h. die Grundflächen mit den größeren Flächen eine kugelförmige Oberfläche eines Gegenstands, z.B. eines Spielzeugfußballs. In bevorzugter Weise sind daher diese Basisflächen als Kugelkalotten ausgebildet.

Weitere Merkmale und Vorteile gehen aus der nachstehenden Beschreibung hervor, in der mit Bezug auf die Zeichnungen bevorzugte, Auführungsbeispiele erläutert werden Es zeigt:
- Fig. 1: eine perspektivische Ansicht des Spielzeugs nach der Erfindung;
- Fig. 2: eine perspektivische Ansicht eines kleinen Blockes mit fünfeckigem Querschnitt;
- Fig. 3: den Block nach Fig. 2 in Draufsicht;
- Fig. 4: eine perspektivische Ansicht eines kleinen Blockes mit sechseckigem Querschnitt;
- Fig. 5 und 6: in Draufsicht Blöcke mit sechseckigem Querschnitt mit verschiedenen Einrastmitteln;
- Fig. 7 und 8: Schnittansichten nach den Linien VII-VII bzw. VIII-VIII der Fig. 5;
- Fig. 9: eine Schnittansicht nach der Linie IX-IX der Fig. 6;
- Fig. 10: eine Schnittansicht nach der Linie X-X der Fig. 6 mit schematischer Ergänzung durch ein abnehmbares Einrastelement;
- Fig. 11: einen Schnitt der Verbindung von zwei kleinen Blöcken;
- Fig. 12: eine schematische Schnittansicht eines Verbindungselements für die Verbindung zwischen den Blöcken, und
- Fig. 13: eine Drauf- bzw. seitliche Aufrißzeichnung eines zusätzlichen Abdeckelementes, mit dem das Element, das durch die Kombination der verschiedenen Blöcke ausgeführt wird, kugelförmig gestaltet wird.

Unter Bezugnahme auf die genannten Zeichnungen wird mit 1 allgemein der endgültige Spielzeugkörper bezeichnet, der durch die Verbindung von Einzelelementen (Puzzleblöcken) 2 und 3 erhalten wird.

Die Einzelelemente 2 und 3 werden vorteilhafterweise in Form von kleinen Blöcken (Puzzleblöcken) aus Plastikmaterial oder ähnlichem ausgeführt, die Pyramidenform, vorzugsweise Pyramidenstumpfform haben. Die Einzelelemente 2 einer ersten Art besitzen einen sechseckigen Querschnitt. Die Einzelelemente 3 einer zweiten Art besitzen einen fünfeckigen Querschnitt.

Jedes Einzelelement 2 hat einen sechseckigen Querschnitt und weist eine kleinere Basisfläche 4, eine größere Basisfläche 5 und Seitenflächen 6 auf, wobei die Basisfläche 5 nach außen nach Art einer Kalotte (Kugeloberflächenabschnitt) ausgewölbt sein kann.

Analog dazu weist das jeweilige Einzelelement 3 mit fünfeckigem Querschnitt Basisflächen 12 und 13 sowie seitliche Flächen 14 auf, wobei die Basisfläche 13 den größeren Flächeninhalt hat und ebenfalls kalottenförmig nach außen gewölbt sein kann.

Die blockförmigen Einzelelemente 2 und 3 werden miteinander in der Weise verbunden, daß jedes fünfeckige Element 3 von Elementen 2 mit sechseckigem Querschnitt umgeben und eingegrenzt wird.

Die Verbindung wird durch gegenseitige, bevorzugt klemmend oder rastend wirkende Verbindungsmittel, insbesondere Steckverbindungsmittel hergestellt, die in den seitlichen Flächen 6 bzw. 14 vorgesehen sind.

Genauer gesagt werden in jeweiliger Längsrichtung der seitlichen Flächen 6 und 14 mit 7 bzw. 15 bezeichnete Rillen geschaffen, die das weibliche Verbindungselement bzw. die Steckbuchsen bilden.

Das männliche Verbindungselement bzw. der Steckerteil wird durch mit 8 bzw. 16 bezeichnete Vorsprünge geschaffen, die zur Herstellung der Verbindung in die Rillen 7 bzw. 15 eingesteckt werden.

Die Vorsprünge 8 bzw. 16 können bevorzugt aus einem Stück mit dem jeweiligen pyramidenförmigen Einzelelement 2 bzw. 3 sein oder eventuell so geschaffen werden, daß ein getrenntes Verbindungselement 17, beispielsweise in Rhombusform, geschaffen wird, das in entsprechenden Rillen befestigt werden kann, so daß ein männliches Verbindungselement bzw. ein Steckerteil geschaffen wird.

Die Schwierigkeit des Zusammensetzens bei diesem Spielzeug nimmt in dem Maße zu, wie die Zahl von Steckerteilen zunimmt, die mit entsprechenden Steckbuchsen bzw. Rillen durch Zusammensetzen zu verbinden sind. Ferner kann die Anordnung und Anzahl der Steckerteile bzw. der als Steckbuchsen wirkenden Rillen an den jeweiligen Einzelelementen 2 und 3 variiert werden. Außerdem kann die verteilte Anordnung der beiden Arten der Einzelelemente 2 und 3 variiert werden. Je größer die Zahl der Einzelelemente 2 und 3 ist, die eine spezifische, von der Art der Einzelelemente und der Anordnung und Anzahl der Verbindungsmittel (Rillen, Vorsprünge) abhängige Positionierung benötigen, desto größer ist die Schwierigkeit beim Zusammenfügen, da notwendigerweise entsprechende weibliche Steckbuchsenteile, d. h. also Rillen, und dazu passende Steckerteile gefunden werden müssen, um eine vollständige Verbindung zum z.B. kugelförmigen Spielzeugkörper zu erhalten.

Die jeweilige Zahl der blockförmigen Einzelelemente 2 und 3 läßt sich bestimmen, um den gewünschten Spielzeugkörper beim Zusammenfügen zu erhalten. Ferner kann die Anzahl und die Anordnung der Steckerteile (Vorsprünge) und Steckbuchsenteile (Rillen) unterschiedlich an den fünf bzw. sechs Seitenflächen 14 bzw. 6 der jeweiligen Einzelelemente 3 bzw. 2 angeordnet werden, so daß die Schwierigkeit des Zusammenfügens zum Spielzeugkörper sich ensprechend einstellen läßt.

Bevorzugt können die Einzelelemente 2,3 mit gekrümmten Basisflächen 5,3 ausgeführt werden, d.h. also, daß sie entsprechend einem kugelförmigen Teil ausgeformt werden, bzw. es ist eventuell möglich, Ansatzstücke 18 vorzusehen, die aus Kalotten mit sechseckiger und fünfeckiger ebener Grundfläche gebildet werden, welche beispielsweise durch Kleben oder ähnliches an den ebenen Basisflächen der verschiedenen Pyramidenelemente befestigt werden können. Natürlich ist es auch möglich, wie in den Figuren gezeigt, die Basisflächen 3,5 eben auszubilden.

Durch die pyramidenförmigen Einzelelemente 2,3 mit fünfeckigem und sechseckigem Querschnitt wird ein Kombinationsspielzeug erhalten, bei dem der Schwierigkeitsgrad der Handhabung in Abhängigkeit von den jeweiligen Anforderungen des Benutzers geändert werden kann.

Außerdem ist es von einem Produktionsstandpunkt aus auch möglich, die Verbindungsmittel (Rillen 7 bzw. 15, Vorsprünge 8 bzw. 16) an die Einzelelemente einstückig anzuformen. Es sind nur zwei Formtypen notwendig, wenn nur Rillen eingeformt werden und die verschiedenen rhombusförmigen Verbindungselemente, die den länglichen Verbindungsteil bilden, eingeschoben werden.

In der Praxis können die verwendeten Materialien sowie die Abmessungen und die damit zusammenhängenden Formen nach Bedarf beliebig gewählt werden.

In bevorzugter Weise läßt sich der Spielzeugkörper an seiner Oberfläche wie ein Fußball ausbilden, wobei die Einzelelemente, welche zu unterschiedlichen Sätzen gehören, d.h. unterschiedliche Querschnitte aufweisen, an ihren Basisflächen unterschiedliche Farben bzw. Musterungen besitzen. Beispielsweise können die fünfeckigen Einzelelemente an ihren Basisflächen schwarz und die sechseckigen Einzelelemente an ihren Basisflächen weiß ausgebildet sein. Natürlich können auch andere Farbkombinationen und Muster, wie sie bei Fußbällen bekannt sind, gewählt werden. Die Basisflächen entsprechen dabei den Flächenelementen der Oberfläche des Fußballs. Natürlich ist es auch möglich, andere Gegenstände durch den Spielzeugkörper nachzubilden.

## Patentansprüche

1. Spielzeug aus mehreren zusammensetzbaren und miteinander zu einem kugelförmigen Spielzeugkörper verbindbaren Einzelelementen, wobei die Einzelelemente über an den Seitenflächen angeordnete Verbindungsmittel miteinander zusammenfügbar sind und die Basisflächen der zusammengefügten Einzelelemente die äußere Oberfläche des kugelförmigen Spielzeugkörpers bilden,
dadurch **gekennzeichnet,**
daß zwei Sätze von Einzelelementen (2, 3) vorgesehen sind, von denen der eine Satz aus mehreren pyramidenförmigen Einzelelementen (2) mit sechseckigem Querschnitt und der andere Satz aus mehreren pyramidenförmigen Einzelelementen (3) mit fünfeckigem Querschnitt besteht, daß die Einzelelemente über an den Seitenflächen (6, 14) angeordnete Nut-Feder-Verbindungen (7, 8, 15, 16) so miteinander zusammenfügbar sind, daß jedes Einzelelement (3) mit fünfeckigem Querschnitt durch Einzelelemente (2) mit sechseckigem Querschnitt umgeben ist, daß die Nut-Feder-Verbindungen in Form von Rillen (7, 15) und Vorsprüngen (8, 16) in unterschiedlicher Anzahl und Anordnung an den Seitenflächen (6, 14) vorgesehen sind, und die Rillen (7, 15) und Vorsprünge (8, 16) sich in Längsrichtung der Seitenflächen (6, 14) erstrecken und in dieser Längsrichtung eine aneinander angepaßte V-Form haben.

2. Spielzeug nach Anspruch 1, dadurch gekennzeichnet, daß mehrere durch die Querschnittsform der Einzelelemente unterschiedene Sätze von Einzelelementen ( 2, 3) vorgesehen sind.

3. Spielzeug nach Anspruch 1 oder 2, dadurch gekennzeichnet, daß es zwei Sätze an Einzelelementen (2 und 3) aufweist, von denen der eine Satz aus mehreren pyramidenförmigen Einzelelementen (2) mit sechseckigem Querschnitt und der andere Satz aus mehreren pyramidenförmigen Einzelelementen (3) mit fünfeckigem Querschnitt bestehen, wobei die genannten Sätze der Einzelelemente (2, 3) so miteinander zusammenfügbar sind, daß jedes pyramidenförmige Einzelelement (3) mit fünfeckigem Querschnitt durch pyramidenförmige Einzelelemente (2) mit sechseckigem Querschnitt umgeben ist.

4. Spielzeug nach einem der Ansprüche 1 bis 3, dadurch gekennzeichnet, daß bei zusammengefügten Einzelelementen (2, 3) der Spielzeugkörper (1) eine kugelförmige Oberfläche aufweist.

5. Spielzeug nach Anspruch 1, dadurch gekennzeichnet, daß die Rillen (7, 15) einen V-förmigen Boden haben und die Vorsprünge (8, 16) eine angepaßte Ausbildung aufweisen.

6. Spielzeug nach Anspruch 1 oder 5, dadurch gekennzeichnet, daß die Vorsprünge (8, 16) aus einem Stück mit den Einzelelementen (2, 3) bestehen.

7. Spielzeug nach einem der Ansprüche 1 bis 5, dadurch gekennzeichnet, daß zur Bildung eines jeweiligen Vorsprungs (8, 16) ein in einer Rille befestigtes Verbindungselement (17) vorgesehen ist.

8. Spielzeug nach Anspruch 7, dadurch gekennzeichnet, daß das Verbindungselement (17) eine im wesentlichen rhombusförmige Ausbildung hat.

## Claims

1. A toy comprising a plurality of individual elements which can be fitted together and which can be joined to each other to form a spherical toy body, wherein the individual elements can be joined to each other by way of connecting means arranged at the side faces and the base faces of the assembled individual elements form the outer surface of the spherical toy body, characterised in that there are provided two sets of individual elements (2, 3) of which the one set comprises a plurality of pyramid-shaped individual elements (2) of hexagonal cross-section and the other set comprises a plurality of pyramid-shaped individual elements (3) of pentagonal cross-section, that the individual elements can be so joined together by way of tongue-and-groove connections (7, 8, 15, 16) disposed at the side faces (6, 14) that each individual element (3) of pentagonal cross-section is surrounded by individual elements (2) of hexagonal cross-section, that the tongue-and-groove connections are provided in the form of grooves (7, 15) and projections (8, 16) in different numbers and arrangements at the side faces (6, 14) and the grooves (7, 15) and projections (8, 16) extend in the longitudinal direction of the side faces (6, 14) and have in that longitudinal direction a V-shape which is adapted to each other.

2. A toy according to claim 1 characterised in that there are provided a plurality of sets of individual elements (2, 3), which sets differ by virtue of the cross-sectional shape of the individual elements.

3. A toy according to claim 1 or claim 2 characterised in that it has two sets of individual elements (2 and 3) of which one set comprises a plurality of pyramid-shaped individual elements (2) of hexagonal cross-section and the other set comprises a plurality of pyramid-shaped individual elements (3) of pentagonal cross-section, wherein said sets of the individual elements (2, 3) can be so joined together that each pyramid-shaped individual element (3) of pentagonal cross-section is surrounded by pyramid-shaped individual elements (2) of hexagonal cross-section.

4. A toy according to one of claims 1 to 3 characterised in that, when the individual elements (2, 3) are joined together, the toy body (1) has a spherical surface.

5. A toy according to claim 1 characterised in that the grooves (7, 15) have a V-shaped bottom and the projections (8, 16) are of a matched configuration.

6. A toy according to claim 1 or claim 5 characterised in that the projections (8, 16) comprise one piece with the individual elements (2, 3).

7. A toy according to one of claims 1 to 5 characterised in that a connecting element (17) fixed in a groove is provided to form a respective projection (8, 16).

8. A toy according to claim 7 characterised in that the connecting element (17) is of a substantially rhombus-shaped configuration.

## Revendications

1. Jouet composé de plusieurs éléments individuels combinables et pouvant être réunis entre eux en un corps de jouet sphérique, les éléments individuels pouvant être assemblés entre eux par des éléments de jonction disposés sur les surfaces latérales, et les surfaces de base des éléments individuels assemblés formant la surface externe du corps de jouet sphérique, caractérisé en ce que deux jeux d'éléments individuels (2, 3) sont prévus, l'un des jeux se composant de plusieurs éléments individuels (2) pyramidaux de section hexagonale, et l'autre jeu de plusieurs éléments individuels (3) pyramidaux de section pentagonale, en ce que les éléments individuels peuvent être assemblés entre eux par des assemblages à rainure et languette (7, 8, 15, 16), disposés sur les surfaces latérales (6, 14), de sorte que chaque élément individuel (3) de section pentagonale est enveloppé par des éléments individuels (2) de section hexagonale, en ce que les assemblages à rainure et languette sont prévus en forme de gorges (7, 15) et de saillies (8, 16), en nombre et avec un agencement différents sur les surfaces latérales (6, 14), les gorges (7, 15) et les saillies (8, 16) s'étendant dans le sens longitudinal des surfaces latérales (6, 14) et présentant, dans ce sens, une forme en V mutuellement adaptée.

2. Jouet suivant la revendication 1, caractérisé par plusieurs jeux d'éléments individuels (2, 3), différents par la forme de section de ces éléments.

3. Jouet suivant l'une des revendications 1 et 2, caractérisé en ce qu'il présente deux jeux d'éléments individuels (2 et 3), dont un jeu se compose de plusieurs éléments individuels (2) pyramidaux de section hexagonale, et l'autre jeu de plusieurs éléments individuels (3) pyramidaux de section pentagonale, les jeux cités d'éléments individuels (2, 3) pouvant être assemblés entre eux, de sorte que chaque élément individuel (3) pyramidal de section pentagonale est enveloppé par des éléments individuels (2) pyramidaux de section hexagonale.

4. Jouet suivant l'une quelconque des revendications 1 à 3, caractérisé en ce que le corps de jouet (1) présente une surface sphérique à l'état d'assemblage des éléments individuels (2, 3).

5. Jouet suivant la revendication 1, caractérisé en ce que les gorges (7, 15) ont un fond en V, les saillies (8, 16) présentant une configuration adaptée.

6. Jouet suivant l'une des revendications 1 et 5, caractérisé en ce que les saillies (8, 16) se composent d'une seule pièce avec les éléments individuels (2, 3).

7. Jouet suivant l'une quelconque des revendications 1 à 5, caractérisé en ce qu'un élément de jonction (17), fixé dans une gorge, est prévu pour former une saillie respective (8, 16).

8. Jouet suivant la revendication 7, caractérisé en ce que l'élément de jonction (17) a une configuration essentiellement en losange.
